# EUROPÄISCHE PATENTANMELDUNG

(11) **EP 0 519 417 A1**
(43) Veröffentlichungstag der Anmeldung: **23.12.1992**
(21) Anmeldenummer: 92110211.7
(22) Anmeldetag: 17.06.1992
(51) Int. Cl.: E04H 13/00

(54) **Friedhofstein**

(30) Priorität: 19.06.1991 DE 4120226
(71) Anmelder: Seibert, Dagmar, D-63762 Grossostheim (DE)
(72) Erfinder: Seibert, Dagmar, D-63762 Grossostheim (DE)
(74) Vertreter: Pöhner, Wilfried Anton, Dr.

(57) **Zusammenfassung**

Vorgeschlagen wird ein Friedhofstein zur Aufbewahrung der eingeäscherten Überreste Verstorbener im Freien bestehend aus einem Hohlkörper mit einer Standfläche (3), bei dem sich in der Standfläche (3) ein Verschlußdeckel (4) befindet und im Inneren ein Metallbehälter (6) angeordnet ist, der zumindest teilweise die Asche des Verstorbenen enthält und der über den Verschlußdeckel (4) einbringbar ist, wobei der Verschlußdeckel (4) selbst nach dem Einbringen des Metallbehälters (6) mit dem Hohlkörper fest verbunden ist.

## Beschreibung

Die Erfindung bezieht sich auf die Schaffung eines Friedhofsteines zur Aufbewahrung der eingeäscherten Überreste Verstorbener im Freien bestehend aus einem Hohlkörper mit einer Standfläche.

Generell lassen sich zwei Methoden der Bestattung Verstorbener auf dem Lande unterscheiden: Die in unseren Breitenkreisen wohl bekannteste besteht im hinreichend tiefen vergraben des Sarges im Erdreich. Die Alternative besteht darin, den Leichnam im Wege der Feuerbestattung einzuäschern, die Asche in eine Urne einzufüllen und zum Gedenken an den Verstorbenen aufzubewahren. Die Häufigkeit der jeweils gewählten Bestattungsmethode hängt ab und wird bestimmt durch die klimatischen Bedingungen und auch durch Einstellung und Mentalität des jeweiligen Landes gegenüber verstorbenen Verwandten. In Ländern des französischen und/oder südeuropäischen Kulturkreises werden die Urnen Verstorbener in eigens hierfür hergestellten baulichen Gebilden, den sog. Kolumbarien, untergebracht. Sie werden in aller Regel von den Kommunen erstellt und verwaltet und für gewisse Zeit anteilig an verschiedene Interessenten vermietet. Sie werden auf Friedhöfen, jedoch vornehmlich auf sog. Jardin de Souvenir aufgestellt. Allerdings können sie auch im rein privaten Bereich als Familien-Kolumbarien eingesetzt werden. Das Aussehen der Kolumarien ist in weiten Grenzen beliebig und wird vornehmlich durch den Geschmackssinn von Hersteller und Kunden bestimmt. Sie bestehen in ihrem grundsätzlichen Aufbau aus einem vergleichsweise schmalen Sockel, auf dem sich nach oben zu und in radialer Richtung verbreiternd eine größere Anzahl von mit Urnen bestückter Fächer anschließen. Als entscheidender Nachteil ist anzusehen, daß die Anschaffung bzw. das Mieten einzelner Fächer recht kostenaufwendig ist. Zudem ist die Möglichkeit der Anmietung auf eine bestimmte vorgegebene Zeitspanne begrenzt. Als einzige Alternative für finanziell unbemittelte Nachfahren ist bekannt, die Asche Verstorbener innerhalb der Jardin de Souvenir, bei denen es sich ihrem Charakter nach weniger um Friedhöfe sondern eher um parkähnliche Anlagen handelt, zu verstreuen. Der entscheidende Nachteil ist, daß keinerlei konkrete, räumliche Anknüpfungspunkte als Erinnerung an den Verstorbenen verbleiben.

Hiervon ausgehend hat sich die Erfindung die Schaffung eines neuartigen Produktes, den sog. Friedhofstein, zur Aufbewahrung der eingeäscherten Überreste Verstorbener zur Aufgabe gemacht.

Gelöst wird diese Aufgabe erfindungsgemäß dadurch, daß sich in der Standfläche ein Verschlußdeckel befindet und im Inneren ein Metallbehälter angeordnet ist, der zumindest teilweise die Asche des Verstorbenen enthält und der über den Verschlußdeckel einbringbar ist, wobei der Verschlußdeckel selbst nach dem Einbringen des Metallbehälters mit dem Hohlkörper fest verbunden ist.

Die vorgeschlagene und mit dem Begriff "Friedhofstein" belegte Vorrichtung ist eine preiswerte Alternative zu den bekannten Kolumbarien. Sie besteht in ihrem grundsätzlichen Aufbau aus einem als Behälter dienenden Hohlkörper beliebiger Form mit einer Standfläche, in der sich ein Verschlußdeckel befindet. Im abgelegten Zustand ist der Verschlußdeckel folglich verdeckt und das Aussehen entspricht, je nach Wahl des Materials, in etwa dem eines natürlichen Steines. Im Inneren befinden sich eine oder mehrere, die Urnen darstellende Metallbehälter, in denen sich (ein Teil der) Asche des Verstorbenen befindet. Der Verschlußdeckel läßt sich zunächst öffnen, so daß die Urne bodenseitig eingebracht werden kann und wird dann bleibend verschlossen. Das Material des Behälters ist frostsicher zu wählen. Zur Klarstellung und Abgrenzung ist darauf hinzuweisen, daß mitunter der die Asche des Verstorbenen aufnehmende Metallbehälter nicht als Urne, sondern als ein aus irdenem Material bestehendes, von oben her zugängliches und ebenfalls zur Aufnahme des Metallbehälters dienendes Gefäß bezeichnet wird.

Der einmal mit dem Metallbehälter bestückte Friedhofstein dient der Aufbewahrung der Asche Verstorbener und kann im Freien, d.h. im eigenen Garten oder auf Wunsch in den von den Kommunen angelegten Jardin de Souvenir nach Art eines Steines auf dem Boden abgelegt oder mittels eines Bodenankers örtlich fixiert werden. Weder Kolumbarien noch Nischenmauern sind erforderlich. Aufgrund der geringen Abmessungen sind die Herstellungskosten vergleichsweise gering und bei der Wahl von natürlichem Ton- oder Steinmaterial, zumindest für die Außenfläche des Hohlkörpers, fügt er sich in harmonischer Weise in die Umgebung ein. Dennoch wird durch den Friedhofstein ein räumlich konkretisierter Anknüpfungs- und Erinnerungspunkt an den Verstorbenen geschaffen. Im Vergleich zu Kolumbarien sind die räumlichen Abmessungen wesentlich geringer, was darauf zurückzuführen ist, daß einerseits in den Friedhofsteinen die Metallbehälter direkt, und nicht wie im Falle der Kolumbarien durch einen häufig als Urne bezeichneten umgebenden Behälter, eingebracht werden und zum anderen durch die demgegenüber geringere Anzahl an maximal aufnehmbaren Metallbehältern.

Der erfindungsgemäße Friedhofstein eignet sich zur Aufnahme eines einzigen aber auch mehrerer Metallbehälter. Im letzteren Fall können in der Standfläche mehrerer Verschlußdeckel im Sinne einer Zuordnung jeweils zu einem Metallbehälter oder aber ein einziger, gleichzeitig mehrere Metallbehälter abdeckender Verschlußdeckel angebracht sein.

Für das nach Aufnahme des Metallbehälters bleibende Befestigen des Verschlußdeckels, folglich dem endgültigen Verschließen des Steines, wird die Verwendung von Marmorkitt als zweckmäßig angesehen.

Im allgemeinsten Fall verbleibt auch nach Einbringen des Metallbehälters ein hohler Zwischenraum, der eine Relativbewegung zwischen Hohlkörper und Metallbehälter zuläßt. Das Ergebnis ist das Entstehen von Klappergeräuschen beim Bewegen des Steines. Um diesen Nachteil zu unterbinden, aber auch um dem Friedhofstein eine höhere mechanische Stabilität und Belastbarkeit zu verleihen, wird in einer Weiterbildung die Ausschäumung des Hohlkörpers oder das Ausstopfen mit mineralischen Fasern vorgeschlagen.

Dem gleichen Ziel dient eine räumliche Fixierung des Metallbehälters innerhalb des Steines, die im speziellen dadurch erfolgen kann, daß der Metallbehälter innenseitig mit dem Verschlußdeckel, z.B. durch Verkleben, bleibend befestigt wird. Vor dem Einbringen erfolgt zunächst das Befestigen des zumindest an der Seite der Standfläche befindlichen Metallbehälters am Verschlußdeckel und anschließend wird der Metallbehälter ins Innere des Steines bis zum Anschlag des Verschlußdeckels eingeführt, worauf die bleibende Befestigung des Deckels im Bereich der Standfläche erfolgt.

Grundsätzlich bestehen für die äußere Gestalt und Form des Steines keinerlei zu erfüllende Erfordernisse oder Bedingungen. Aus ästhetischen Gründen im Sinne einer späteren Anpassung an die Umgebung empfiehlt sich, Gestalt, Form, Aussehen und Materialwahl an das Aussehen natürlicher Steine anzunähern. In einer Weiterbildung ist als zweckmäßig erkannt, die Oberfläche als Schale zu formen, um die spätere Aufnahme von Blumen, Blumentöpfen oder Blumengebinden zu erleichtern.

Eine besonders gute Anpassung an das Aussehen natürlicher Steine ergibt sich durch Verwendung spezieller Materialien, zu denen gepreßtes Steingranulat, Steinzeug oder keramische Gießmassen zählen.

Um entsprechende Informationen über den Verstorbenen anbringen zu können, ist die Befestigung einer der Beschriftung dienenden oder für die Aufnahme des Schildes geeignete Fläche an der Außenseite vorgesehen.

Die Verwendung des erfindungsgemäßen Friedhofsteines geschieht auf folgende Weise:
Wie auch bei den bisherigen Urnenbestattungen üblich, wird zunächst ein Teil der Asche des Verstorbenen in einen Metallbehälter eingefüllt. Anschließend wird der auf der Bodenseite, d.h. auf der Standfläche befindliche Verschlußdeckel geöffnet und ein, mitunter auch mehrere Metallbehälter eingebracht. Dann wird der Verschlußdeckel aufgesetzt und bleibend verschlossen. Der nunmehr bestückte Friedhofstein wird im Freien, vorzugsweise in den Jardin de Souvenir abgelegt, wobei aufgrund der Anbringung des Verschlußdeckels an der Standfläche eine nach außen homogene und glatte Oberfläche entsteht. Die Erfindung eröffnet eine grundsätzlich neue Möglichkeit, die auf die Benutzung von Nischenmauern oder Kolumbarien grundsätzlich nicht mehr angewiesen ist. Hierin liegt ein entscheidender Vorteil.

Zur Herstellung der erfindungsgemäßen Friedhofsteine kommen mehrere unterschiedliche Verfahren in Betracht. Eine Möglichkeit besteht darin, den Stein vollständig zu modellieren und nach Art einer Keramik anschließend zu brennen. Diese Vorgehensweise entspricht der des Töpfers.

Eine sich für die Herstellung im industriellen Maßstabe mehr anbietende Möglichkeit besteht in der Erzeugung mehrerer, d.h. mindestens zweier, Schalen durch Verpressen, die anschließend durch Verkleben und Zusammenfügen per Hand das fertige Ganze ergeben. Zurück bleiben mehr oder weniger sichtbare Nähte zwischen den einzelnen Schalen.

In einer Alternative wird der Hohlkörper aus einer keramischen Gießmasse gegossen. Ähnlich wie beim Verpressen ist auch hier die Verwendung einer Form nötig.

Nach dem Herstellen des Hohlbehälters wird in allen Verfahren übereinstimmend evt. nachdem das Innere ausgeschäumt oder ausgestopft wurde, der Metallbehälter eingebracht und mit Hilfe des Deckels bleibend verschlossen.

Schließlich wird vorgesehen, die Oberfläche des Steines mit einer Feldspatglasur zu versehen.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird. Sie zeigt einen erfindungsgemäßen Friedhofstein, dessen linke Hälfte in Seitenansicht und dessen rechte Hälfte in Querschnittsdarstellung wiedergegeben ist.

Der Friedhofstein ist etwa von der Form eines Hohlzylinder, wobei jedoch abweichend hiervon die Ober- (1) und Seitenfläche (2) eine Natursteinen nicht unähnliche Struktur aufweisen. Wie die Querschnittsdarstellung belegt, ist der Stein im Inneren hohl. In seiner auf der Unterseite befindlichen und im wesentlichen ebenen Standfläche (3) befindet sich ein Verschlußdeckel (4), der im gezeigten Beispiel einen nach innen zu gerichteten Stutzen (5) und einen darin eingepaßten, im wesentlichen zylindrischen, und der eigentlichen Aufnahme der Asche des Verstorbenen dienenden Metallbehälter (6) aufweist. Er ist über Klebstoff (7) bleibend mit dem Verschlußdeckel (4) verbunden, um so eine Relativbewegung zwischen Metallbehälter (6) und dem übrigen Stein zur Vermeidung von Klappergeräuschen während des Transportes zu unterbinden. Zur Erleichterung der Aufnahme von Blumen, Blumentöpfen oder Blumengebinden ist die Oberseite (1) nach Art einer Schale (8) geformt.

Im Ergebnis stellt die Erfindung eine völlig neue und im Vergleich zu den bekannten Kolumbarien preisgünstigere Möglichkeit der Aufbewahrung der Asche Verstorbener unter harmonischer Einbindung in das freie Gelände dar.

## Patentansprüche

1. Friedhofstein zur Aufbewahrung der eingeäscherten Überreste Verstorbener im Freien bestehend aus einem Hohlkörper mit einer Standfläche, **dadurch gekennzeichnet**, daß sich in der Standfläche (3) ein Verschlußdeckel (4) befindet und im Inneren ein Metallbehälter (6) angeordnet ist, der zumindest teilweise die Asche des Verstorbenen enthält und der über den Verschlußdeckel (4) einbringbar ist, wobei der Verschlußdeckel (4) selbst nach dem Einbringen des Metallbehälters (6) mit dem Hohlkörper fest verbunden ist.

2. Friedhofstein nach Anspruch 1, **gekennzeichnet durch** mehrere Verschlußdeckel (4), denen jeweils ein Metallbehälter (6) zugeordnet ist.

3. Friedhofstein nach Anspruch 1, **gekennzeichnet durch** mehrere Metallbehälter (6), die über einen einzigen Verschlußdeckel (4) eingebracht bzw. verschlossen sind.

4. Stein nach einem der Ansprüche 1 bis 3, **dadurch gekennzeichnet**, daß der Verschlußdeckel (4) über Marmorkitt befestigt ist.

5. Stein nach einem der Ansprüche 1 bis 4, **dadurch gekennzeichnet**, daß der Zwischenraum zwischen Metallbehälter (6) und Hohlkörper ausgeschäumt und/oder mit Mineralfaser ausgestopft ist.

6. Stein nach einem der Ansprüche 1 bis 5, **dadurch gekennzeichnet**, daß der Metallbehälter (6) im Inneren des Hohlkörpers fixiert ist.

7. Stein nach Anspruch 6, **dadurch gekennzeichnet**, daß der Metallbehälter (6) am Verschlußdeckel (4) innenseitig, z.B. mit Hilfe von Klebstoff befestigt ist.

8. Stein nach einem der Ansprüche 1 bis 7, **dadurch gekennzeichnet**, daß die Oberfläche des Hohlkörpers zur Aufnahme von Pflanzen als Schale (8) geformt ist.

9. Stein nach einem der Ansprüche 1 bis 8, **dadurch gekennzeichnet**, daß der Hohlkörper aus Steinzeug oder gepreßtem Steingranulat oder keramischer Gießmasse besteht.

10. Stein nach einem der Ansprüche 1 bis 9, **gekennzeichnet** durch eine zur Anbringung einer Beschriftung oder eines Schildes geeignete, außenseitig befindliche Fläche.

11. Verwendung des Friedhofsteines nach einem der Ansprüche 1 bis 10, d**adurch gekennzeichnet**, daß zunächst nach Öffnen des Deckels (4) der Metallbehälter (6) eingebracht wird, anschließend mit Hilfe des Deckels (4) verschlossen und zuletzt mit seiner den Verschlußdeckel (4) aufweisenden Standfläche (3) im Freien auf dem Boden abgesetzt wird.

12. Verfahren zur Herstellung des Friedhofsteines nach einem der Ansprüche 1 bis 10, **dadurch gekennzeichnet**, daß zunächst der Hohlkörper durch Modellieren aus Ton hergestellt und anschließend gebrannt wird, dann der Metallbehälter (6) eingebracht und über den Verschlußdeckel (4) bleibend verschlossen wird.

13. Verfahren zur Herstellung des Friedhofsteines nach einem der Ansprüche 1 bis 10, **dadurch gekennzeichnet**, daß zur Herstellung des Hohlkörpers einzelne Schalen durch Verpressen erzeugt und anschließend miteinander zusammengefügt werden, dann der Metallbehälter (6) eingebracht und über den Verschlußdeckel (4) bleibend verschlossen wird.

14. Verfahren zur Herstellung des Friedhofsteines nach einem der Ansprüche 1 bis 10, **dadurch gekennzeichnet**, daß der Hohlkörper aus keramischer Gießmasse gegossen wird, dann der Metallbehälter (6) eingebracht und über den Verschlußdeckel (4) bleibend verschlossen wird.

15. Verfahren zur Herstellung nach einem der Ansprüche 12 bis 14, **dadurch gekennzeichnet**, daß vor Einbringen des Metallbehälters (6) der Zwischenraum zwischen Hohlkörper und Metallbehälter (6) durch Ausschäumen oder Ausstopfen erfüllt wird.

16. Verfahren zur Herstellung nach einem der Ansprüche 12 bis 15, **dadurch gekennzeichnet**, daß auf den Hohlkörper eine Glasur aus Feldspat aufgebracht wird.
